# EUROPÄISCHE PATENTSCHRIFT

(11) **EP 1 529 189 B1**
(45) Veröffentlichungstag und Bekanntmachung des Hinweises auf die Patenterteilung: **26.03.2008**
(21) Anmeldenummer: 03784071.7
(22) Anmeldetag: 24.07.2003
(51) Int. Cl.: F25D 23/02, E05C 19/06

(54) **KÄLTEGERÄT MIT UNTERTEILTEM INNENRAUM**
REFRIGERATION DEVICE COMPRISING A SUBDIVIDED INTERIOR
APPAREIL FRIGORIFIQUE AVEC UN INTERIEUR SUBDIVISE

(30) Priorität: 07.08.2002 DE 10236209
(43) Veröffentlichungstag der Anmeldung: 11.05.2005
(73) Patentinhaber: BSH Bosch und Siemens Hausgeräte GmbH, 81739 München (DE)
(72) Erfinder: WOLF, Ulrich, 89537 Giengen (DE)
(86) Internationale Anmeldenummer: PCT/EP2003/008170
(87) Internationale Veröffentlichungsnummer: WO 2004/015345

(56) Entgegenhaltungen:
- WO-A-03/018943
- DE-A- 1 601 094
- DE-A- 2 235 134
- DE-A- 3 613 439
- DE-U- 8 530 507
- DE-U- 8 903 459
- FR-A- 1 126 854
- GB-A- 1 019 016
- GB-A- 2 067 647
- US-A- 5 188 403
- PATENT ABSTRACTS OF JAPAN vol. 2000, no. 19, 5. Juni 2001 (2001-06-05) -& JP 2001 056176 A (TOSHIBA CORP), 27. Februar 2001 (2001-02-27)

## Beschreibung

Die vorliegende Erfindung betrifft ein Kältegerät mit einem in mehrere Fächer unterteilten Innenraum, insbesondere ein Kühl-Gefrier-Kombinationsgerät oder ein Gefriergerät, bei dem an einer Zugangsöffnung wenigstens eines der Fächer eine Tür angelenkt ist, die das Fach vom restlichen Innenraum trennt. Ein solches Kältegerät ist aus DE-8903459 U bekannt. Bei ihm ist die Tür eines Gefrierfachs in einer geschlossenen Stellung durch eine Schnappverbindung gehalten.

Die Schnappverbindung dieses bekannten Kältegeräts umfasst ein flexibel nachgiebiges Element in Form einer Kapsel, aus der eine Kugel herausragt, die entgegen der Kraft einer in der Kapsel untergebrachten Feder eindrückbar ist, und ein das flexibel nachgiebige Element verformendes Element in Form eines Vorsprungs an der Gefrierfachtür, der die Kugel beim Öffnen und Schließen der Tür eindrückt. Um die Kapsel am Innenbehälter montieren zu können, muss an diesem eine Vertiefung gebildet werden, in die die Kapsel eingesteckt werden kann und in der sie festen Halt findet.

Ein Kältegerät gemäß dem Oberbegriff des Anspruchs 1 ist z.B. aus der DE-A-16 01 094 bekannt.

Aufgabe der vorliegenden Erfindung ist, ein Kältegerät mit einem in mehrere Fächer unterteilten Innenraum und wenigstens einer an einem der Fächer angebrachten Tür zu schaffen, das preiswert herzustellen und leicht zu montieren ist.

Die Aufgabe wird gelöst durch ein Kältegerät mit den Merkmalen des Anspruchs 1. Indem das flexible nachgiebige Element erfindungsgemäß durch einen Wandabschnitt des Gehäuses oder der Tür gebildet ist, kann auf ein eigenes Bauteil für das flexible Element verzichtet werden, und die Zahl der beim Zusammenbau des Kältegeräts benötigten Teile verringert sich.

Einer ersten Ausgestaltung zufolge ist das flexible nachgiebige Element ein Abschnitt eines Innenbehälters d es K ältegeräts, und vorzugsweise i st d er Innenbehälter einteilig. Ein solcher Wandabschnitt kann flexibel nachgiebig gemacht werden, indem eine wärmeisolierende Füllung, mit der die Wände des Gehäuses ausgefüllt sind, an dem flexibel nachgiebigen Wandabschnitt ausgespart ist.

Einer zweiten Ausgestaltung zufolge ist das flexible nachgiebige Elemente in Abschnitt einer Wand der Tür.

Das verformende Element ist bei dieser Ausgestaltung vorzugsweise als separates Bauteil an den Innenbehälter angefügt; dies erlaubt es, dieses Element aus einem Material zu formen, das gegen Abrieb beständiger ist als der Innenbehälter selbst.

Vorzugsweise ist das verformende Element in Form eines Stopfen ausgebildet, der in eine Vertiefung des Gehäuses, insbesondere des Innenbehälters des Gehäuses, eingesetzt ist.

Das flexibel nachgiebige Element ist vorzugsweise ein dem verformenden Element zugewandter Abschnitt der Wand der Tür. Vorzugsweise befindet sich dann an einer vom verformenden Element abgewandten Seite dieses Wandabschnitts ein Hohlraum, in welchen das flexibel nachgiebige Element beim Öffnen und Schließen der Tür elastisch zurückweichen kann.

Ein flexibel nachgiebiges Element ist leicht in einem Grenzbereich zwischen einer vorderen und einer hinteren Schale realisierbar, die jeweils Teil der Wand der Tür sind.

Einander gegenüber liegende Randbereiche der inneren und äußeren Schale können eine Nut zum Aufnehmen eines Dichtprofils begrenzen. Vorzugsweise ist der Hohlraum Teil einer solchen Nut.

Wenn die Außenwand ein separat vom Türblatt ausgebildetes Griffstück umfasst, das heißt, einen Bereich, an dem ein Benutzer angreifen kann, um die Tür zu öffnen oder zu schließen, so ist bevorzugt, dass an dem Griffstück auch das flexibel nachgiebige Element ausgebildet ist. Diese Ausgestaltung ist nicht Bestandteil der Erfindung. Falls Verschleiß des flexibel nachgiebigen Elements eine Reparatur erforderlich macht, genügt es in diesem Fall, lediglich das Griffstück auszutauschen, während die restlichen Teile der Tür intakt bleiben. Außerdem ergibt sich dadurch die Möglichkeit, Reibverschleiß zu minimieren, in dem das Griffstück aus einem reibungsbeständigeren Material hergestellt ist als andere Außenteile der Tür.

Vorzugsweise ist die Schnappverbindung an einer von der Schwenkachse der Tür abgewandten Seite der Tür angeordnet. Es wäre zwar auch denkbar, die Schnappverbindung an einer von der Schwenkachse gekreuzten Seitenflanke der Tür zu platzieren, doch wären dann für eine sichere Verrastung im Allgemeinen zwei Schnappverbindungen an gegenüberliegenden Seitenflanken erforderlich.

Das flexibel nachgiebige Element muss nicht notwendigerweise das verformende Element unmittelbar berühren. So kann z.B. ein Schutzkörper in einem Kontaktbereich zwischen flexibel nachgiebigem Element und verformendes Element angebracht sein, um Reibverschluss an diesen Elementen zu minieren. Auch kann das flexibel nachgiebige Element durch ein Scharnier der Tür selbst gebildet bzw. an diesem angeordnet sein.

Weitere Vorteile der Erfindung ergeben sich aus der nachfolgenden Beschreibung von Ausführungsbeispielen mit Bezug auf die beigefügten Figuren. Es zeigen:
- Fig. 1: eine Ansicht eines Kältegeräts mit abgesetztem Gefrierfach, an dem die vorliegende Erfindung anwendbar ist;
- Fig.2: einen schematischen Schnitt durch eine Tür gemäß einer ersten Ausgestaltung, die nicht Bestandteil der Erfindung ist;
- Fig. 3: einen vergrößerten Schnitt durch den oberen Randbereich der Tür und einen benachbarten Bereich des Kältegerätegehäuses bei geschlossener Tür;
- Fig. 4: eine perspektivische Teilansicht einer abgewandelten Ausgestaltung der Tür aus Fig. 2;
- Fig. 5: einen schematischen Schnitt durch eine untere Ecke eines Türblatts gemäß einer ersten Ausgestaltung der Erfindung;
- Fig. 6: einen Schnitt durch einen Teil des Gehäuses und der Gefrierfachtür eines Zwei-Temperaturen-Kühlschranks gemäß einer zweiten Ausgestaltung der Erfindung;
- Fig. 7: eine Abwandlung der Fig. 6; und
- Fig.8: einen Teilabschnitt durch einen Gefrierschrank gemäß einer dritten Ausgestaltung der Erfindung.

Der in Fig. 1 in perspektivischer Vorderansicht gezeigte Zwei-Temperaturen-Kühlschrank 10 umfasst einen wärmeisolierenden Korpus 12, an dem eine Außentür 11 um eine vertikale Achse schwenkbar angeschlagen ist. Der Innenraum des Korpus 12 ist durch eine thermisch isolierende horizontale Zwischenwand 14 unterteilt in ein Normalkühlfach 13 und ein Gefrierfach 15. Am Innenbehälter des Korpus 12 ist in Höhe der Zwischenwand 14 eine Gefrierfachtür 16 um eine horizontale Achse schwenkbar angelenkt, die in der Figur in offener, horizontaler Stellung gezeigt ist und in geschlossener Stellung die vorderseitige Öffnung des Gefrierfachs 15 im wesentlichen luftdicht abschließt.

Fig.2 zeigt einen schematischen Schnitt durch die Gefrierfachtür 16 in vertikaler, geschlossener Stellung. Die Gefrierfachtür 16 ist zusammengesetzt aus einer der Außentür 11 zugewandten äußeren Schale 17 und einer dem Inneren des Gefrierfachs 15 zugewandten inneren Schale 18, die sich in ihren Randbereichen berühren und einen Innenraum umschließen, der im wesentlichen mit thermisch isolierendem Schaumstoffmaterial 19 ausgefüllt ist. Am oberen Rand der äußeren Schale 17 ist eine Griffmulde 20 eingeformt. Sie ist nach oben abgeschlossen durch einen vorgezogenen Steg 21 der äußeren Schale 17 sowie ein Griffstück 22, das wie die Schalen 17, 18 einteilig aus Kunststoff gespritzt ist. Ein horizontaler Schenkel 23 des Griffstücks 22 ist an dem Steg 21 befestigt, z.B. durch Verrastung oder Verklebung. Ein vertikaler Schenkel 24, der von einem Benutzer bequem gefasst und gezogen werden kann, erstreckt sich vor der Griffmulde 20 vom horizontalen Schenkel 23 aus vertikal nach unten. Ein Rücksprung 25 an der Oberseite des horizontalen Schenkels 23 ist Teil einer Schnappverbindung, durch die das Türblatt 16 in der vertikalen Stellung arretierbar ist.

Ein zweiter Teil der Rastverbindung ist, wie in Fig. 3 zu sehen, durch einen am Innenbehälter des Korpus 12 befestigten Vorsprung 26 gebildet. Der Vorsprung ist Teil eines Stopfens 27 aus steifem, abriebfestem Kunststoffmaterial, von dem ein Sockelabschnitt form- und reibschlüssig in eine Vertiefung 28 eingreift, die an der oberen Wand des Innenbehälters des Korpus 12 gebildet ist. In der gezeigten Stellung des Türblatts 16 greift der Vorsprung 26 in den Rücksprung 25 am horizontalen Schenkel 23 des Griffstücks 22 ein. Ein dem Steg 21 gegenüberliegend nach innen vorstehender horizontaler R and 29 der äußeren Schale 17 unterstützt den horizontalen Schenkel 23 unterhalb des Rücksprungs 25. Ein in der Figur links von dem Rücksprung 25 liegender Randabschnitt 30 des Schenkels 23 ist von dem Rand 29 nicht unterstützt, so dass er beim Öffnen und Schließen der Tür unter dem Druck des Vorsprungs 26 nach unten nachgeben kann und dabei in eine Nut 31 hinein verdrängt wird, in der ein flexibles Dichtprofil 32 zum Abdichten des Spalts zwischen Türblatt 16 und Rahmen untergebracht ist. Vom Boden der Nut 31 aus erstreckt sich ein schmaler Spalt 33 zwischen dem horizontalen Rand 29 der äußeren Schale und einem Rand der inneren Schale 18. Dieser Spalt 33 ermöglicht es auch dem horizontalen Rand 29, geringfügig nach unten nachzugeben, wenn der Vorsprung 26 den Randabschnitt 30 passiert.

Der horizontale Schenkel 23 ist am Steg 21 und dem Rand 29 der äußeren Schale 17 großflächig befestigt, z.B. durch Verklebung oder durch eine Verklammerung an den äußeren Spitzen des Steges 21 und des Randes 29. Dies ermöglicht es einem Benutzer, beim Öffnen der Tür das Lösen der Schnappverbindung zu erleichtern, in dem er nicht lediglich am vertikalen Schenkel 24 des Griffstücks 22 horizontal nach vorne bzw. nach rechts in der Figur zieht, sondern gleichzeitig den vertikalen Schenkel 24 aufwärts zieht und dadurch den Randabschnitt 30 absenkt.

Fig. 4 zeigt eine perspektivische Ansicht des oberen Bereichs einer Tür 16 gemäß einer alternativen Ausgestaltung. Zu sehen ist der obere Bereich der äußeren Schale 17 mit der zum Teil von dem Griffstück 22 verdeckten Griffmulde 20. Im horizontalen Schenkel 23 des Griffstücks 22 ist ein langgezogener Schlitz 34 gebildet, und zwischen dem Schlitz 34 und der rückwärtigen Kante des Schenkels 23 ist ein flacher Wulst 35 geformt. Unterhalb des Wulstes 35 ist der Schenkel 23 nicht unterstützt. Dies und der Schlitz 34 erleichtern ein Verbiegen des Wulstes 35 in Längsrichtung des Griffstücks, wenn beim Öffnen und Schließen der Tür der Vorsprung 26 über den Wulst 35 hinweggleitet. Der Schlitz 34 oder die ihm benachbarte abschüssige Flanke des Wulstes 35 haben hier die Funktion eines Rücksprungs, an dem in geschlossener Stellung der Tür der Vorsprung 26 des Rahmens anliegt.

Selbstverständlich muss die elastische Verformung des Türblattes, die für den Wechsel zwischen offener und geschlossener Stellung erforderlich ist, nicht auf die dem Vorsprung 26 zugewandte Flanke der Tür 16 beschränkt sein. Ein gewisser Beitrag zur Flexibilität kann auch aus elastischer Verformbarkeit der Schalen 17, 18 selbst resultieren.

Eine weitere Möglichkeit, die Tür elastisch nachgiebig zu machen, ist in Fig. 5 gezeigt (erste Ausgestaltung der Erfindung). In einer linken Seitenflanke 36 der Tür ist ein Sackloch 37 tiefgezogen. In einem inneren Abschnitt 38 des Sacklochs ist ein zylindrischer Drehzapfen 39 formschlüssig aufgenommen. Der Durchmesser eines daran anschließenden äußeren Abschnitts 40 des Sacklochs nimmt zur Seitenflanke 36 hin allmählich zu. Ein aus dem Sackloch 37 vorstehendes freies Ende des Drehzapfens 39 ist vorgesehen, um drehbar in eine Vertiefung in einer Seitenwand des Innenbehälters des Korpus 12 einzugreifen. Die gegenüberliegende rechte untere Ecke der Tür 16 ist in gleicher Weise aufgebaut. Der obere Randbereich dieser Tür 16 kann z.B. wie in Fig. 3 gezeigt aufgebaut sein, wobei allerdings bei dieser Ausgestaltung der Randabschnitt 30 starr sein darf. Wenn diese Tür 16 geöffnet und geschlossen wird, wird die Tür 16 als Ganzes abwärtsgedrängt. Die sich nach außen verbreiternden äußeren Abschnitte 40 ermöglichen eine leichte Schwenkbewegung der Drehzapfen 39 um eine senkrecht zur Zeichnungsebene liegende Achse, wobei die Sacklöcher 37 gleichzeitig elastisch verformt werden. Wenn die Schnappverbindung gelöst oder eingerastet ist, kehren die Drehzapfen 39 elastisch in ihre parallele Orientierung zurück.

Fig. 6 veranschaulicht eine zweite Ausgestaltung des erfindungsgemäßen Kältegeräts anhand eines Teilschnitts, der einen oberen Randbereich der Gefrierfachtür 16 sowie einen diesem Randbereich gegenüberliegenden Abschnitt der Decke des Innenbehälters 41 zeigt. In der dargestellten, geschlossenen und eingeschnappten Stellung der Gefrierfachtür 16 liegen zwei schräge Flanken von an der Oberseite der Tür 16 bzw. dem Innenbehälter 41 geformten Vorsprüngen 42 bzw. 43 aneinander an. Beide Vorsprünge 42, 43 sind jeweils einteilig mit der Außenwand der Gefrierfachtür 16 bzw. dem Innenbehälter 41 ausgeformt. Die Gefrierfachtür 16 ist vollständig mit isolierendem Schaummaterial 19 ausgefüllt. An der von der Tür 16 abgewandten Rückseite des Innenbehälters 41 ist den Vorsprung 43 umgebend eine flache Schale 44 angeklebt. Wenn bei der Montage des Kältegeräts das Gehäuse mit Isolierschaum 45 ausgefüllt wird, hält die Schale 44 den Raum an der Rückseite des Vorsprungs 43 von Isolierschaum frei und ermöglicht so beim Öffnen und Schließen der Tür 16 ein Zurückweichen des Vorsprungs 43 und ihn umgebender Wandbereiche des Innenbehälters 41 unter dem Druck des Vorsprungs 42.

Eine Weiterentwicklung dieser Ausgestaltung ist in Fig. 7 dargestellt. Die Tür 16 ist hier mit der in Fig. 6 gezeigten identisch. Anstelle des Vorsprungs 43 weist der innenbehälter 41 gegenüber dem Vorsprung 42 der Tür 16 eine flache Mulde 46 auf, in die ein Pufferkörper 47 eingesetzt ist, der den Vorsprung 43 aus Fig. 6 ersetzt. Ein Vorteil dieser Abwandlung liegt darin, dass die Mulde 46 beim Tiefziehen des Innenbehälters 41 leichter zu erzeugen ist als der Vorsprung 43, der nach dem Tiefziehen das Entfernen des Ziehstempels aus dem Innenbehälter erschwert. Desweiteren kann der Pufferkörper 47, anders als ein mit dem Innenbehälter einteiliger Vorsprung, ohne Schwierigkeiten ausgetauscht werden, wenn er durch Reibung mit dem Vorsprung 42 der Tür 16 verschlissen ist.

Der Pufferkörper 47 kann in sich steif sein und die gesamte bei Öffnen und Schließen der Tür 16 erzwungene Verformung auf den Innenbehälter 41 weitergeben, er kann aber auch aus einem elastischen Material bestehen, das einen Teil dieser Verformung auffängt und so den Innenbehälter 41 entlastet.

Einer weiteren, nicht in einer Fig. dargestellten Abwandlung zufolge ist der Innenbehälter 41 in dem mit der Schale 44 hinterlegten Bereich völlig eben, und ein Vorsprung, der mit dem Vorsprung 42 der Tür 16 zusammenwirkt, ist an einem großflächig an den Innenbehälter 41 gegenüber der Schale 44 angeklebten Pufferkörper gebildet.

Fig. 8 zeigt als eine dritte Ausgestaltung der Erfindung einen Teilschnitt durch einen Gefrierschrank. Dessen Innenraum ist durch horizontal angeordnete Verdampfer 51 in mehrere Fächer 52 unterteilt, die jeweils durch eine Tür 53 verschließbar sind. Da die einzelnen Fächer 52 nicht gegeneinander isoliert sein müssen, weisen die Türen 53 nur eine einfache Wandung und keine isolierende Füllung auf. Sie sind jeweils schwenkbar an die Seitenwände des Innenbehälters angelenkt. Jede Tür hat eine horizontale obere Flanke 54, von der ein Vorsprung 55 nach oben vorsteht. Der Vorsprung 55 der obersten Tür 53 wirkt mit einem nach unten gerichteten Vorsprung 56 am Innenbehälter zusammen. Dabei kann der Vorsprung 56 des Innenbehälter steif sein und verformend auf den Vorsprung 55 der Tür wirken oder es kann umgekehrt der Vorsprung 55 der Tür steif sein und den Vorsprung 56 des Innenbehälters verformen, wie bei den Ausführungsbeispielen der Figs. 6 und7. Selbstverständlich können die Vorsprünge 55, 56 auch gieichzeitig flexibel verformbar sein und verformend auf den jeweils anderen Vorsprung wirken.

Die Verdampfer 51 tragen jeweils an ihrer türseitigen Kante eine Kunststoffschiene 57, die an ihrer Unterseite jeweils einen Vorsprung analog dem Vorsprung 56 des Innenbehälters trägt und eine Schnappverbindung zusammen mit dem Vorsprung 55 der jeweils darunterliegenden Tür 53 bildet.

## Patentansprüche

1. Kältegerät mit einem in mehrere Fächer (13, 15, 52) unterteilten Innenraum innerhalb eines wärmeisolierenden Gehäuses, bei welchem wenigstens eines der Fächer (15, 52) durch eine Tür (16, 53) vom Rest des Innenraums getrennt ist, die in einer geschlossenen Stellung durch eine Schnappverbindung gehalten ist, die aus einem flexibel nachgiebigen Element (43, 46, 55, 56) und einem das flexibel nachgiebige Element verformenden Element (42, 55, 56) gebildet ist, **dadurch gekennzeichnet, dass** das flexibel nachgiebige Element (43, 46, 55, 56) durch einen Wandabschnitt der Tür (16, 53) oder des Gehäuses gebildet ist.

2. Kältegerät nach Anspruch 1, **dadurch gekennzeichnet, dass** das flexibel nachgiebige Element (43) an einem Innenbehälter (41) des Gehäuses und das verformende Element (42) an der Tür (16) gebildet sind.

3. Kältegerät nach Anspruch 2, **dadurch gekennzeichnet, dass** eine wärmeisolierende Füllung (45) des Gehäuses im Bereich des flexibel nachgiebigen Elements (43) ausgespart ist

4. Kältegeräts nach Anspruch 1, **dadurch gekennzeichnet, dass** das flexibel nachgiebige Element an der Tür (16) und das verformende Element an einem Innenbehälter des Gehäuses gebildet sind.

5. Kältegerät nach Anspruch 4, **dadurch gekennzeichnet, dass** das verformende Element durch einen Stopfen gebildet ist, der in eine Vertiefung des Innenbehälters eingesetzt ist.

6. Kältegerät nach Anspruch 4 oder 5, **dadurch gekennzeichnet, dass** das flexibel nachgiebige Element ein dem verformenden Element zugewandter Wandabschnitt der Tür (16) ist.

7. Kältegerät nach Anspruch 6, **dadurch gekennzeichnet, dass** die Tür (16) im Bereich des flexibel nachgiebigen Elements hinter ihrer Wand einen Hohlraum aufweist.

8. Kältegerät nach einem der Ansprüche 4 bis 7, **dadurch gekennzeichnet, dass** die Wand der Tür (16) eine vordere (17) und eine hintere Schale (18) umfasst, die im Bereich des flexiblen nachgiebigen Elements aneinandergrenzen.

9. Kältegerät nach Anspruch 7 und Anspruch 8, **dadurch gekennzeichnet, dass** der Hohlraum Teil einer von vorderer und hinterer Schale (17, 18) begrenzten, ein Dichtprofil aufnehmenden Nut ist.

10. Kältegerät nach einem der Ansprüche 4 bis 9, **dadurch gekennzeichnet, dass** die Wand der Tür (16) ein Griffstück umfasst, und dass das flexibel nachgiebige Element an dem Griffstück ausgebildet ist.

11. Kältegerät nach einem der vorhergehenden Ansprüche, **dadurch gekennzeichnet, dass** das flexibel nachgiebige Element an einer von der Schwenkachse der Tür abgewandten Seitenflanke der Tür (16) angeordnet ist.

12. Kältegerät nach einem der Ansprüche 1 bis 5, **dadurch gekennzeichnet, dass** das flexibel nachgiebige Element (38) an einem Scharnier der Tür (16) angeordnet ist.

## Claims

1. Refrigerating appliance with an interior space, which is subdivided into several compartments (13, 15, 52), within a thermally insulating housing, in which at least one of the compartments (15, 52) is separated by a door (16, 53) from the rest of the interior space, which door is held in a closed setting by a snap connection formed from a flexibly yielding element (43, 46, 55, 56) and an element (42, 55, 56) deforming the flexibly yielding element, **characterised in that** the flexibly yielding element (43, 46, 55, 56) is formed by a wall section of the door (16, 53) of the housing.

2. Refrigerating appliance according to claim 1, **characterised in that** the flexibly yielding element (43) is formed at an inner container (41) of the housing and the deforming element (42) is formed at the door (16).

3. Refrigerating appliance according to claim 2, **characterised in that** a thermally insulating filling (45) of the housing is cut out in the region of the flexibly yielding element (43).

4. Refrigerating appliance according to claim 1, **characterised in that** the flexibly yielding element is formed at the door (16) and the deforming element is formed at an inner container of the housing.

5. Refrigerating appliance according to claim 4, **characterised in that** the deforming element is formed by a plug which is inserted into a recess of the inner container.

6. Refrigerating appliance according to claim 4 or 5, **characterised in that** the flexibly yielding element is a wall section, which faces the deforming element, of the door (16).

7. Refrigerating appliance according to claim 6, **characterised in that** the door (16) has a cavity in the region of the flexibly yielding element behind its wall.

8. Refrigerating appliance according to one of claims 4 to 7, **characterised in that** the wall of the door (16) has a front shell (17) and a rear shell (18), which adjoin one another in the region of the flexibly yielding element.

9. Refrigerating appliance according to claim 7 and claim 8, **characterised in that** the cavity is part of a groove which is bounded by front and rear shells (17, 18) and receives a sealing profile member.

10. Refrigerating appliance according to one of claims 4 to 9, **characterised in that** the wall of the door (16) has a grip and that the flexibly yielding element is formed at the grip stop.

11. Refrigerating appliance according to one of the preceding claims, **characterised in that** the flexibly yielding element is arranged at a side flank, which is remote from the pivot axis of the door, of the door (16).

12. Refrigerating appliance according to one of claims 1 to 5, **characterised in that** the flexibly yielding element (38) is arranged at a hinge of the door (16).

## Revendications

1. Appareil frigorifique comprenant un espace intérieur divisé en plusieurs compartiments (13, 15, 52) à l'intérieur d'un boîtier calorifuge, dans lequel au moins un des compartiments (15, 52) est séparé du reste de l'espace intérieur par une porte (16, 53) qui est maintenue dans une position fermée par un assemblage à enclenchement et qui est formée d'un élément élastiquement flexible (43, 46, 55, 56) et d'un élément (42, 55, 56) qui déforme l'élément flexible et élastique, **caractérisé en ce que** l'élément élastiquement flexible (43, 46, 55, 56) est formé par un segment de paroi de la porte (16, 53) ou du boîtier.

2. Appareil frigorifique selon la revendication 1, **caractérisé en ce que** l'élément élastiquement flexible (43) est formé sur un conteneur intérieur (41) du boîtier et l'élément déformant (42) est formé sur la porte (16).

3. Appareil frigorifique selon la revendication 2, **caractérisé en ce qu'**un remplissage calorifuge (45) du boîtier est évidé dans la zone de l'élément élastiquement flexible (43).

4. Appareil frigorifique selon la revendication 1, **caractérisé en ce que** l'élément élastiquement flexible est formé sur la porte (16) et l'élément déformant est formé sur un conteneur intérieur du boîtier.

5. Appareil frigorifique selon la revendication 4, **caractérisé en ce que** l'élément déformant est formé par un bouchon inséré dans une cavité du conteneur intérieur.

6. Appareil frigorifique selon la revendication 4 ou 5, **caractérisé en ce que** l'élément élastiquement flexible est un segment de paroi de la porte (16) situé du côté de l'élément déformant.

7. Appareil frigorifique selon la revendication 6, **caractérisé en ce que** la porte (16) est pourvue d'un espace creux derrière sa paroi dans la zone de l'élément élastiquement flexible.

8. Appareil frigorifique selon l'une des revendications 4 à 7, **caractérisé en ce que** la paroi de la porte (16) comprend une enveloppe antérieure (17) et une enveloppe postérieure (18) qui sont contiguës l'une à l'autre dans la zone de l'élément élastiquement flexible.

9. Appareil frigorifique selon la revendication 7 et la revendication 8, **caractérisé en ce que** l'espace creux est une partie d'une rainure recevant un profilé d'étanchéité qui est limitée par l'enveloppe antérieure et l'enveloppe postérieure (17,18).

10. Appareil frigorifique selon l'une des revendications 4 à 9, **caractérisé en ce que** la paroi de la porte (16) comprend une poignée et **en ce que** l'élément élastiquement flexible est exécuté sur la poignée.

11. Appareil frigorifique selon l'une des revendications précédentes, **caractérisé en ce que** l'élément élastiquement flexible est situé sur un flanc latéral de la porte (16) détourné de l'axe de pivotement de la porte.

12. Appareil frigorifique selon l'une des revendications 1 à 5, **caractérisé en ce que** l'élément élastiquement flexible (38) est situé sur une charnière de la porte (16).
